# EUROPÄISCHE PATENTSCHRIFT

(11) **EP 2 331 803 B1**
(45) Veröffentlichungstag und Bekanntmachung des Hinweises auf die Patenterteilung: **21.11.2012**
(21) Anmeldenummer: 09778787.3
(22) Anmeldetag: 30.09.2009
(51) Int. Cl.: F02M 25/07

(54) **ZWEISTUFIG GEKÜHLTES ABGASRÜCKFÜHRSYSTEM**
TWO-STAGE COOLED EXHAUST GAS RECIRCULATION SYSTEM
SYSTÈME DE RÉINJECTION DES GAZ D'ÉCHAPPEMENT AVEC DEUX ÉTAGES DE REFROIDISSEMENT

(30) Priorität: 02.10.2008 DE 102008050368
(43) Veröffentlichungstag der Anmeldung: 15.06.2011
(73) Patentinhaber: DEUTZ Aktiengesellschaft, 51149 Köln (DE)
(72) Erfinder: HÜLSMANN, Bernd, 40764 Langenfeld (DE)
(86) Internationale Anmeldenummer: PCT/EP2009/007033
(87) Internationale Veröffentlichungsnummer: WO 2010/037540

(56) Entgegenhaltungen:
- EP-A- 1 464 823
- EP-A- 1 640 594
- WO-A-2004/038191
- WO-A-2004/051069
- WO-A-2005/095780
- WO-A-2006/096346
- DE-A1- 10 018 503
- DE-A1- 19 734 801
- DE-A1- 19 821 792
- DE-A1-102006 057 488

## Beschreibung

Die Erfindung betrifft eine Vorrichtung zur gekühlten Rückführung von Abgas gemäβ dem Oberbegriff des Anspruchs 1.

Ein Abgasrückführsystem ist aus der DE 10 2005 017 905 A1 bekannt. Bei dem in diesem Dokument dargestellten System zweigt eine Abgasrückführleitung von der Abgasleitung hinter der Turbine eines Abgasturboladers ab und über einen eigenen Verdichter wird das zurückzuführende Abgas auf ein höheres Druckniveau angehoben und in die Frischluftleitung hinter einem Ladeluftkühler eingeleitet.

Aus der EP 1464823 A1 ist ein Abgasrückführsystem bekannt, welches zweiflutig aufgebaut ist. Es weist stromauf des jeweiligen Abgasrückführkühlers ein AGR-Regelventil, sowie stromab ein Rückschlagventil auf.

Aus der WO 2004/051069 A1 ist bekannt geworden, das Abgas in der Abgasrückführleitung mittels zweier hintereinander geschalteter Abgasrückführkühler zu kühlen, die auch als Baueinheit ausgeführt sein können.Aus der ist ein Abgasrückführ system bekannt, welches zweiflutig aufgebaut ist. Es weist stromauf des jeweiligen Abgasrückführkühlers ein AGR-Regelventil, sowie stromab ein Rückschlagventil auf.

Der Erfindung liegt die Aufgabe zugrunde, eine Vorrichtung bereitzustellen, mit der mit einfachen Mitteln eine genügende Menge Abgas zurückgeführt werden kann.

Diese Aufgabe wird durch die Merkmale des Anspruchs 1 gelöst. Durch diese Ausgestaltung wird ein aufwendiger eigener Verdichter für das zurückgeführte Abgas entbehrlich und durch den Einsatz des Rückschlagventils werden die in dem Abgassystem herrschenden Druckpulsationen zur Darstellung einer ausreichenden Abgasrückführrate ausgenutzt. Dabei ist ein wesentlicher Aspekt zur Erreichung der geforderten Rückführraten die Anordnung des Rückschlagventils zwischen der ersten Stufe des Abgaskühlers und der zweiten Stufe des Abgaskühlers. Diese Anordnung nutzt die an dieser Stelle ausgeprägte Pulsation des Abgases zu einer Realisierung einer gewünschten Abgasrückführrate bei allen Betriebszuständen und Betriebsbedingungen der Brennkraftmaschine aus. Eine Anordnung des Rückschlagventils hinter der zweiten Stufe des Abgaskühlers würde zu geringeren Rückführraten führen, da aufgrund der vorhandenen Leitungs- und Kühler-Volumina bis zu dieser Stelle die Pulsation deutlich abgebaut ist. Zusätzlich ist durch Versuche herausgefunden worden, dass sich durch die Massenträgheit der größeren Abgasrückführungsmasse im Abgasrückführsystem im Dynamikbetrieb das Ansprechverhalten der Brennkraftmaschine und die Regelbarkeit der Abgasrückführrate verschlechtert. Schließlich steigt bei relativ tiefen Temperaturen hinter der zweiten Stufe des Abgaskühlers die Verkokungsneigung des Rückschlagventils. Diese Nachteile werden durch die erfindungsgemäße Verschaltung des Rückschlagventils zwischen der ersten Stufe des Abgaskühlers und der zweiten Stufe des Abgaskühlers vermieden. Besonders vorteilhaft ist hier eine Anordnung des Rückschlagventils direkt an dem Ausgang der ersten Stufe des Abgaskühlers.

In Weiterbildung der Erfindung ist die Abgasrückführleitung zu der ersten Stufe des Abgaskühlers zweiflutig mit zwei eingeschalteten Abgasrückführventilen ausgebildet. Zusammen mit der in weiterer Ausgestaltung vorgesehenen zweiflutigen Ausgestaltung der ersten Stufe des Abgaskühlers und auch der Weiterführungsleitung mit jeweils einem zugeordneten Rückschlagventil, werden bis zu den Rückschlagventilen kleine Volumina realisiert, die zu einer Aufrechterhaltung und Ausnutzung der Pulsationen in der Abgasströmung genutzt werden. Dieser Effekt wird noch weiter ausgenutzt, wenn die Abgassammelleitung, ebenfalls zweiflutig ausgestaltet, mit jeweils einer gleichen Anzahl nebeneinander liegender Zylinder und voneinander getrennten Einläufen in die Turbine des Abgasturboladers verschaltet ist.

Dadurch werden Pulsationen in dem Abgasstrom gezielt zu den Rückschlagventilen weitergeführt.

In weiterer Ausgestaltung der Erfindung werden die Weiterführungsleitungen hinter den Rückschlagventilen zu einer einflutigen Leitung zusammengeführt und diese Leitung mündet unter Durchströmung der zweiten Stufe des Abgaskühlers in die Frischgasleitung der Brennkraftmaschine ein.

Weitere vorteilhafte Ausgestaltungen der Erfindung sind der Zeichnungsbeschreibung zu entnehmen, in der ein in der Figur dargestelltes Ausführungsbeispiel näher beschrieben ist.

Eine in dem Ausführungsbeispiel schematisch dargestellte Brennkraftmaschine ist eine 6-zylindrige selbstzündende Brennkraftmaschine in Reihenbauart, die ein Frischgassystem und ein Abgassystem aufweist. Das Frischgassystem weist eine Ladeluftleitung 2 auf, die alle Einlasskanäle der einzelnen Zylinder miteinander und über einen Ladeluftkühler 3 mit dem Verdichter 4 eines Abgasturboladers 5 verbindet. Die zugehörige Turbine 6 des Abgasturboladers 5 wird von den Abgasen der Brennkraftmaschine angetrieben, wobei die Abgase von den Auslasskanälen im Zylinderkopf der Brennkraftmaschine 1 über Abgassammelleitungen 7a, 7b zu zwei getrennten Einläufen in die Turbine 6 geführt sind. Die beiden Abgassammelleitungen 7a, 7b sind jeweils drei nebeneinander liegenden Zylindern der Brennkraftmaschine zugeordnet.

Von den Abgassammelleitungen 7a, 7b zweigen Abgasrückführleitungen 8a, 8b ab, die Abgas aus den Abgassammelleitungen 7a, 7b entnehmen und über jeweils in den Abgasrückführleitungen 8a, 8b eingeschalteten Abgasrückführventilen 9a, 9b der ersten Stufe 10a, 10b eines zweistufigen Abgaskühlers zuführen. Aus der jeweils ersten Stufe 10a, 10b des Abgaskühlers gelangt das gekühlte Abgas über direkt hinter der ersten Stufe 10a, 10b in Weiterführungsleitungen 12a, 12b eingesetzte Rückschlagventile 11a, 11b in eine einflutige Rückführleitung 13. Die Rückführleitung 13 leitet das zurückgeführte Abgas weiter über die zweite Stufe 14 des Abgaskühlers zurück in die Ladeluftleitung 2. Die erste Stufe 10a, 10b des Abgaskühlers ist, ebenso wie die zweite Stufe 14, wassergekühlt, es kann aber auch vorgesehen sein, insbesondere die zweite Stufe mit Kühlluft zu kühlen. Die erste Stufe 10a, 10b kühlt das Abgas auf Temperaturen < als 180 °C und die zweite Stufe je nach der Temperatur des Kühlwassers des Niedertemperaturkreises auf eine Temperatur im Bereich von 70 °C oder geringer.

### Bezugszeichen

- 1: Brennkraftmaschine
- 2: Ladeluftleitung
- 3: Ladeluftkühler
- 4: Verdichter
- 5: Abgasturbolader
- 6: Turbine
- 7a, 7b: Abgassammelleitung
- 8a, 8b: Abgasrückführleitung
- 9a, 9b: Abgasrückführventil
- 10a, 10b: Stufe I
- 11a, 11b: Rückschlagventil
- 12a, 12b: Weiterführungsleitung
- 13: Rückführleitung
- 14: Stufe II

## Patentansprüche

1. Vorrichtung zur gekühlten Rückführung von Abgas einer mittels eines Abgasturboladers aufgeladenen Brennkraftmaschine, wobei die Brennkraftmaschine ein Frischgassystem und ein Abgassystem aufweist, die über eine Abgasrückführleitung miteinander verbunden sind, wobei
die Abgasrückführleitung (8a, 8b) mit einer Abgassammelleitung (7a, 7b) des Abgassystems in Strömungsrichtung vor der Turbine (6) des Abgasturboladers (5) verschaltet ist, **dadurch gekennzeichnet, dass** in der Abgasrückführleitung ein zweistufiger Abgaskühler augeordnet ist und dass in der Abgasrückführleitung (8a, 8b) vor der ersten Stufe (10a, 10b) des Abgaskühlers ein Abgasrückführventil (9a, 9b) eingeschaltet ist und dass in einer Weiterführungsleitung (12a, 12b) zu der zweiten Stufe (14) des Abgaskühlers ein Rückschlagventil (11 a, 11 b) eingesetzt ist.

2. Vorrichtung nach Anspruch 1,
**dadurch gekennzeichnet, dass** die Abgasrückführleitung (8a, 8b) zu der ersten Stufe (10a, 10b) des Abgaskühlers zweiflutig mit zwei eingeschalteten Abgasrückführventilen (9a, 9b) ausgebildet ist.

3. Vorrichtung nach Anspruch 2,
**dadurch gekennzeichnet, dass** die erste Stufe (10a, 10b) des Abgaskühlers zweiflutig ausgestaltet ist.

4. Vorrichtung nach Anspruch 2 oder Anspruch 3,
**dadurch gekennzeichnet, dass** die Weiterführungsleitung (12a, 12b) zweiflutig mit jeweils einem zugeordneten Rückschlagventil (11a, 11b) ausgestaltet ist.

5. Vorrichtung nach einem der Ansprüche 2 bis 4,
**dadurch gekennzeichnet, dass** die Weiterführungsleitung (12a, 12b) hinter den Rückschlagventilen (11a, 11b) zu einer einflutigen Rückführleitung (13) zusammengeführt ist.

6. Vorrichtung nach einem der vorherigen Ansprüche,
**dadurch gekennzeichnet, dass** die Abgassammelleitung (7a, 7b) zweiflutig ausgestaltet mit jeweils einer gleichen Anzahl nebeneinander liegender Zylinder und voneinander getrennten Einläufen in die Turbine (6) verschaltet ist.

7. Vorrichtung nach einem der vorherigen Ansprüche,
**dadurch gekennzeichnet, dass** die Rückführleitung (13) in das Frischgassystem hinter einem den Verdichter (4) des Abgasturboladers (5) nachgeschalteten Ladeluftkühler (3) einmündet.

## Claims

1. Device for the cooled recirculation of exhaust gas of an internal combustion engine supercharged by means of an exhaust-gas turbocharger, wherein the internal combustion engine has a fresh-gas system and an exhaust-gas system which are connected to one another via an exhaust-gas recirculation line, wherein the exhaust-gas recirculation line (8a, 8b) is connected to an exhaust-gas collecting line (7a, 7b) of the exhaust-gas system upstream of the turbine (6) of the exhaust-gas turbocharger (5) as viewed in the flow direction, **characterized in that** a two-stage exhaust-gas cooler is arranged in the exhaust-gas recirculation line, **in that** an exhaust-gas recirculation valve (9a, 9b) is incorporated in the exhaust-gas recirculation line (8a, 8b) upstream of the first stage (10a, 10b) of the exhaust-gas cooler, and **in that** a check valve (11a, 11b) is incorporated in a continuation line (12a, 12b) to the second stage (14) of the exhaust-gas cooler.

2. Device according to Claim 1, **characterized in that** the exhaust-gas recirculation line (8a, 8b) to the first stage (10a, 10b) of the exhaust-gas cooler is of two-channel design with two exhaust-gas recirculation valves (9a, 9b) incorporated therein.

3. Device according to Claim 2, **characterized in that** the first stage (10a, 10b) of the exhaust-gas cooler is of two-channel design.

4. Device according to Claim 2 or Claim 3, **characterized in that** the continuation line (12a, 12b) is of two-channel design with in each case one associated check valve (11a, 11b).

5. Device according to one of Claims 2 to 4, **characterized in that** the continuation line (12a, 12b) is merged downstream of the check valves (11a, 11b) to form a single-channel recirculation line (13).

6. Device according to one of the preceding claims, **characterized in that** the exhaust-gas collecting line (7a, 7b) is of two-channel design and connected to in each case an identical number of mutually adjacently situated cylinders and to mutually separate inlets into the turbine (6).

7. Device according to one of the preceding claims, **characterized in that** the recirculation line (13) opens into the fresh-gas system downstream of a charge-air cooler (3) positioned downstream of the compressor (4) of the exhaust-gas turbocharger (5).

## Revendications

1. Dispositif de recirculation refroidie de gaz d'échappement d'un moteur à combustion interne suralimenté avec un turbocompresseur à gaz d'échappement, le moteur à combustion interne présentant un système de gaz frais et un système de gaz d'échappement, qui sont connectés l'un à l'autre par le biais d'une conduite de recirculation de gaz d'échappement,
la conduite de recirculation de gaz d'échappement (8a, 8b) étant mise en circuit avec une conduite de collecte de gaz d'échappement (7a, 7b) du système de gaz d'échappement dans la direction de l'écoulement avant la turbine (6) du turbocompresseur à gaz d'échappement (5), **caractérisé en ce qu'**un refroidisseur de gaz d'échappement à deux étages est disposé dans la conduite de recirculation de gaz d'échappement et **en ce qu'**une soupape de recirculation de gaz d'échappement (9a, 9b) est incorporée dans la conduite de recirculation de gaz d'échappement (8a, 8b) avant le premier étage (10a, 10b) du refroidisseur de gaz d'échappement et **en ce qu'**un clapet anti-retour (11a, 11b) est inséré dans une conduite de continuation (12a, 12b) allant au deuxième étage (14) du refroidisseur de gaz d'échappement.

2. Dispositif selon la revendication 1,
**caractérisé en ce que** la conduite de recirculation de gaz d'échappement (8a, 8b) allant au premier étage (10a, 10b) du refroidisseur de gaz d'échappement est réalisée avec deux canaux avec des soupapes de recirculation de gaz d'échappement (9a, 9b) incorporées.

3. Dispositif selon la revendication 2,
**caractérisé en ce que** le premier étage (10a, 10b) du refroidisseur de gaz d'échappement est configuré avec deux canaux.

4. Dispositif selon la revendication 2 ou la revendication 3,
**caractérisé en ce que** la conduite de continuation (12a, 12b) est configurée avec deux canaux avec un clapet anti-retour associé respectif (11a, 11b).

5. Dispositif selon l'une quelconque des revendications 2 à 4,
**caractérisé en ce que** la conduite de continuation (12a, 12b) est réunie derrière les clapets anti-retour (11a, 11b) pour donner une conduite de retour à un canal (13).

6. Dispositif selon l'une quelconque des revendications précédentes,
**caractérisé en ce que** la conduite de collecte de gaz d'échappement (7a, 7b) est configurée avec deux canaux et est mise en circuit avec à chaque fois un nombre égal de cylindres situés les uns à côté des autres et des entrées séparées les unes des autres dans la turbine (6).

7. Dispositif selon l'une quelconque des revendications précédentes,
**caractérisé en ce que** la conduite de retour (13) débouche dans le système de gaz frais derrière un refroidisseur d'air de suralimentation (3) monté en aval du compresseur (4) du turbocompresseur à gaz d'échappement (5).
